# EUROPÄISCHE PATENTSCHRIFT

(11) **EP 3 352 911 B1**
(45) Veröffentlichungstag und Bekanntmachung des Hinweises auf die Patenterteilung: **21.08.2019**
(21) Anmeldenummer: 16777572.5
(22) Anmeldetag: 21.09.2016
(51) Int. Cl.: B05B 11/00

(54) **SPENDER FÜR FLÜSSIGE BIS PASTÖSE MASSEN**
DISPENSER OF LIQUID OR PASTY PRODUCTS
DISTRIBUTEUR DE PRODUIT LIQUIDE OU PÂTEUX

(30) Priorität: 23.09.2015 DE 102015116120; 01.04.2016 DE 102016105999
(43) Veröffentlichungstag der Anmeldung: 01.08.2018
(73) Patentinhaber: RPC Bramlage GmbH, 49393 Lohne (DE)
(72) Erfinder: GÖTTKE, Sabine, 49393 Lohne (DE)
(74) Vertreter: Müller, Enno
(86) Internationale Anmeldenummer: PCT/EP2016/072445
(87) Internationale Veröffentlichungsnummer: WO 2017/050834

(56) Entgegenhaltungen:
- EP-A1- 1 815 914
- EP-A1- 1 884 290
- WO-A1-2004/071673
- DE-U1-202014 103 984
- US-A- 5 899 363

## Beschreibung

### Gebiet der Technik

Die Erfindung betrifft einen Spender für flüssige bis pastöse Massen, mit einem Spenderkopf und einem Spenderkörper, wobei der Spenderkopf zur Durchführung einer Pumpbewegung in einer Verlagerungsrichtung relativ zu dem Spenderkörper bewegbar ist und auch relativ zu dem Spenderkörper drehbar ist, wobei weiter der Spender eine Pumpkammer mit einem Einlass- und einem Auslassventil aufweist, wobei sich in einer Ausbringrichtung von Masse nach dem Auslassventil eine Austragsleitung anschließt, die in zwei zueinander bewegbare Abschnitte unterteilt ist, die zufolge einer Bewegung zueinander in eine Verschlussstellung, in der die Masse nicht ausbringbar ist, und eine Durchlassstellung, in der die Masse ausbringbar ist, versetzbar sind, wobei die Abschnitte an zugewandten Bereichen ineinandergesteckt angeordnet sind, unter Bildung eines Innenteils und eines Außenteils, und wobei ein Verschluss zwischen einer Außenwand des Innenteils und einer Innenwand des Außenteils herstellbar ist, wobei weiter die Abschnitte zu einem Wechsel zwischen der Verschlussstellung und der Durchlassstellung ohne eine Relativbewegung in der Verlagerungsrichtung zueinander bewegbar sind.

### Stand der Technik

Spender der in Rede stehenden Art sind bekannt. So ist etwa auf die DE 10 2009 017105 A1 zu verweisen.

Aus der DE 20 2014103 984 U1 ist ein Spender bekannt, bei welchem ein Spenderöhrchen durch eine relative Verdrehung zu einem Aufnahmeteil in eine Sperrstellung oder eine Durchlassstellung bewegbar ist. Das Aufnahmeteil ist fest mit dem Spendergehäuse verbunden.

Aus der EP 1815 914 A1 ist ein Spender bekannt, bei welchem in der Ruhestellung der Dosiereinrichtung ein Verschluss eines Belüftungskanals für den Vorratsraum gegeben ist. Weiter ist zum Stand der Technik noch auf die EP 1884 290 A1, US 5,899,363 A und WO 2004/071673 A1 zu verweisen.

### Zusammenfassung der Erfindung

Ausgehend von dem dargelegten Stand der Technik beschäftigt sich die Erfindung mit der Aufgabenstellung, einen Spender für flüssige bis pastöse Massen anzugeben, der eine günstige Verschlussmöglichkeit, in der die Masse nicht ausbringbar ist, und eine Durchlassstellung, in der die Masse ausbringbar ist, aufweist. Weiter beschäftigt sich die Erfindung mit der Aufgabenstellung, bei einem Spender für flüssige bis pastöse Massen eine günstige Belüftungsmöglichkeit auszubilden.

Diese Aufgabe ist zunächst beim Gegenstand des Anspruches 1 gelöst, wobei darauf abgestellt ist, dass ein erster Abschnitt fußseitig den Pumpkolben trägt und nicht drehbar gegenüber dem Spender jedoch in Achsrichtung verlagerbar in der Pumpkammer geführt ist.

Diese Aufgabe ist weiter beim Gegenstand des Anspruches 2 gelöst, wobei darauf abgestellt ist, dass die Belüftungsöffnung zufolge umlaufender lippendichtungsartiger Anlage eines Spenderkörperabschnittes des Spenderkörpers an einem Dichtungs-Gegenabschnitt des Spenderkopfes geschlossen ist.

Die zunächst genannte Lösung kann auch dahingehend beschrieben werden, dass die zueinander bewegbaren Abschnitte bei einem Aufsitzen des Spenders auf einer horizontal ausgerichteten Auflageebene zu einem Wechsel zwischen der Verschlussstellung und der Durchlassstellung ohne eine Relativbewegung in einer Vertikalrichtung zueinander bewegbar sind.

Der Wechsel zwischen der Durchlassstellung und der Verschlussstellung ist zufolge der vorgeschlagenen Ausgestaltung ohne eine Relativbewegung der Austragsleitungs-Abschnitte zumindest entlang einer Spenderlängsachse bzw. einer Spenderkopfachse durchführbar. Die Verlagerung eines Abschnitts entlang der Achse kann ein Mitschleppen des anderen Abschnitts in derselben Richtung zur Folge haben.

So ist in einer weiter bevorzugten Ausgestaltung vorgesehen, dass die Abschnitte zu einem Wechsel zwischen den beiden Stellungen nur drehend zueinander bewegbar sind, weiter insbesondere drehend um eine Spenderachse bzw. die genannte Verlagerungsrichtung, wenn man diese einmal zentral angeordnet unterstellt. Die Spenderachse verläuft bei einer horizontal ausgerichteten Auflageebene vertikal. Durch die relative Drehbeweglichkeit der Abschnitte zueinander sind insbesondere die ineinandergesteckten Bereiche der Abschnitte in eine Stellung zueinander bringbar, in welcher dann freigegebene Durchlassöffnungen die Austragsleitungs-Abschnitte strömungsmäßig miteinander verbunden sein können.

Zur Belüftung des Behälterinnenraumes im Zuge einer Masseausgabe kann in dem Spender, insbesondere im Zusammenwirkungsbereich zwischen Spenderkopf und Spenderkörper eine Belüftungsöffnung vorgesehen sein, über welche Luft aus der Umgebung ansaugbar ist. In der Verschlussstellung, weiter insbesondere in einer Auslieferungsstellung des Spenders ist diese Belüftungsöffnung bevorzugt geschlossen. Der Verschluss kann realisiert sein zufolge Zusammenwirken von Abschnitten des Spenderkopfes mit Abschnitten des Spenderkörpers. Hierbei kann eine dichtlippenartige Zusammenwirkung gegeben sein.

Zur Ermöglichung der Pumpbewegung kann der Spenderkopf in der beschriebenen Vertikalrichtung bzw. in der beschriebenen Verlagerungsrichtung zwischen einer Ausfahrstellung und einer Einfahrstellung bewegbar sein. So kann bevorzugt bei einer Verlagerung des Spenderkopfes in Richtung auf die Ausfahrstellung ein Füllen einer Pumpkammer mit Masse zufolge Unterdruckbeaufschlagung erreicht werden. Im Zuge der Verlagerung des Spenderkopfes in Richtung auf die Einfahrstellung wird die Masse aus der Pumpkammer über die Austragsleitung ausgegeben.

In Richtung auf die Ausfahrstellung kann der Spenderkopf federbelastet sein. Die Federkraft kann resultieren aus den Materialeigenschaften der zusammenwirkenden Elemente und/oder aus einer gesondert vorgesehenen Feder.

Die Bewegbarkeit zwischen der Ausfahrstellung und der Einfahrstellung kann, wie weiter auch bevorzugt, in der Verschlussstellung blockiert sein. So ist in einer solchen Verschlussstellung neben dem bevorzugten Verschluss zwischen den Abschnitten der Austragsleitung zugleich auch die Beweglichkeit des Spenderkopfes entlang der Spenderachse blockiert. Es ist so keine Pumpbewegung des Spenderkopfes möglich.

Die Verschlussstellung kann in der Ausfahrstellung des Spenderkopfes einnehmbar sein. Alternativ oder auch kombinativ hierzu kann die Verschlussstellung auch in der Einfahrstellung einnehmbar sein.

Bevorzugt sind sowohl die Ausfahrstellung als auch die Einfahrstellung zufolge Ausbildung eines Anschlages definiert. In dieser jeweiligen Spenderkopfverlagerungsstellung kann in einer Ausgestaltung auch die Verschlussstellung eingenommen werden.

Die Blockierung der Beweglichkeit des Spenderkopfes entlang der Spenderkopfachse kann erreicht sein zufolge Zusammenwirken von Vorsprüngen an dem Spenderkopf und an dem Spenderkörper, beziehungsweise vorsprungartigen Ausformungen einerseits und die Vorsprünge aufnehmende Ausnehmungen andererseits.

### Kurze Beschreibung der Zeichnungen

Nachstehend ist die Erfindung anhand der beigefügten Zeichnung erläutert, die aber lediglich Ausführungsbeispiele darstellt. Ein Teil, das nur bezogen auf eines der Ausführungsbeispiele erläutert ist und bei einem weiteren Ausführungsbeispiel aufgrund der dort herausgestellten Besonderheit nicht durch ein anderes Teil ersetzt ist, ist damit auch für dieses weitere Ausführungsbeispiel als jedenfalls mögliches vorhandenes Teil beschrieben. Auf der Zeichnung zeigt:
- Fig. 1: in perspektivischer Darstellung einen Spender mit einem Spenderkopf in originalitätsgesicherter Verschlussstellung;
- Fig. 2: eine Seitenansicht gegen den Spender in der Stellung gemäß Figur 1;
- Fig. 3: eine Stirnansicht des Spenders gemäß Figur 1 bzw. Figur 2;
- Fig. 4: den Schnitt gemäß der Linie IV - IV in Figur 3;
- Fig. 5: den Schnitt gemäß der Linie V - V in Figur 2;
- Fig. 6: den Schnitt gemäß der Linie VI - VI in Figur 2;
- Fig. 7: eine der Figur 4 entsprechende Darstellung, jedoch nach Entfernen der Originalitätssicherung;
- Fig. 8: eine der Figur 6 entsprechende Darstellung, ebenfalls nach Entfernen der Originalitätssicherung;
- Fig. 9: eine der Figur 4 entsprechende Schnittdarstellung, nach Verdrehen des Spenderkopfes aus der Verschlussstellung heraus in eine Durchlassstellung;
- Fig. 10: eine Schnittdarstellung gemäß Figur 5, jedoch die Spenderkopfstellung gemäß Figur 9 betreffend;
- Fig. 11: den Schnitt gemäß der Linie XI - XI in Figur 9;
- Fig. 12: den Schnitt gemäß der Linie XII - XII in Figur 9;
- Fig. 13: eine der Figur 9 entsprechende Schnittdarstellung, jedoch bei verlagertem Spenderkopf in die Ausfahrstellung;
- Fig. 14: eine der Figur 10 entsprechende Schnittdarstellung, betreffend die Spenderkopfstellung gemäß Figur 13;
- Fig. 15: eine weitere der Figur 9 entsprechende Darstellung, jedoch bei verriegeltem Spenderkopf in der Ausfahrstellung;
- Fig. 16: eine der Figur 10 entsprechende Darstellung, betreffend die Verriegelungsstellung gemäß Figur 15;
- Fig. 17: eine Schnittdarstellung gemäß Figur 4, eine zweite Ausführungsform betreffen;
- Fig. 18: die zweite Ausführungsform on einer Schnittdarstellung gemäß Figur 5,
- Fig. 19: eine der Figur 15 entsprechende Darstellung, jedoch eine Zwischenstellung des Spenderkopfes betreffend.

### Beschreibung der Ausführungsformen

Dargestellt und beschrieben ist zunächst anhand der Figuren 1 bis 16 eine erste Ausführungsform eines Spenders 1 für flüssige bis pastöse Massen.

Der Spender 1 weist im Wesentlichen einen an einem Behältnis 2 anordbaren, insbesondere anschraubbaren, Spenderkörper 3 auf sowie einen Spenderkopf 4 mit einer Spendermündung 5.

Zur Ausgabe von in dem Behältnis 2 bevorrateter Masse ist der Spenderkopf 4 senkrecht zu einer horizontal ausgerichteten Auflageebene, auf welcher der Spender 1 aufsitzen kann, verlagerbar zwischen einer Ausfahrstellung und einer Einfahrstellung. Die Verlagerungsrichtung ist mit V angegeben, siehe etwa Figur 14. Hierdurch ist eine Pumpbewegung erreichbar, wobei in der Einfahrstellung, d. h. in der abgesenkten Stellung des Spenderkopfes 4 Masse über die Spendermündung 5 ausgegeben wird und im Zuge der Verlagerung des Spenderkopfes 4 in die Ausfahrstellung Masse aus dem Behältnis 2 in eine Pumpkammer 6 gesogen wird.

Die Pumpkammer 6 ist strömungsmäßig zwischen einem Einlassventil 7 und einem Auslassventil 8 ausgebildet.

Das Einlassventil 7 ist bevorzugt spenderkörperseitig ausgebildet. Abgewandt der Pumpkammer 6 kann an dem Einlassventil 7 ein Masse-Ansaugrohr 9 anschließen.

Innenseitig der die Pumpkammer 6 umgebenden Pumpkammerwandung 30 liegt dichtend ein Pumpkolben 10 an. Der Pumpkolben 10 ist über die Wandung einer im Wesentlichen koaxial zu der Spenderachse x verlaufenden Austragsleitung 11 an den Spenderkopf 4 angeschlossen und über den Spenderkopf 4 zwischen der Ausfahrstellung und der Einfahrstellung des Spenderkopfes 4 verlagerbar.

Der Spenderkopf 4 ist entlang der Spenderachse x und um die Spenderachse x in Umfangsrichtung relativ zu dem feststehenden Spenderkörper 3 beweglich.

Die Austragsleitung 11 ist im Wesentlichen zweigeteilt, so aus zwei zueinander bewegbaren, insbesondere rohrförmigen Abschnitten 12 und 13 gebildet. Der Abschnitt 13 trägt fußseitig den Pumpkolben 10 und ist nicht drehbar gegenüber dem Spenderkörper 3, jedoch in Achsrichtung verlagerbar in der Pumpkammer 6 geführt. Die Drehblockierung kann beispielsweise durch eine an einer Außenwandung des Abschnittes 13 ausgeformte vertikale Rippe gegeben sein, die in einer entsprechenden Nut der Pumpkammerwandung 30 vertikal beweglich ist.

Der Abschnitt 12 ist drehfest mit dem Spenderkopf 4 verbunden. Eine Verlagerung des Spenderkopfes 4 in Erstreckungsrichtung der Spenderachse x hat das Mitschleppen des den Pumpkolben 10 aufweisenden Abschnittes 13 über den Abschnitt 12 zur Folge.

Die zugewandten Bereiche der Abschnitte 12 und 13 sind ineinandergesteckt angeordnet. Der in den Abschnitt 13 eintauchende Endabschnitt des Abschnittes 12 formt radial zu der Spenderachse x nach außen verlaufende Durchströmöffnungen 14 aus, welche mit der zentral ausgebildeten Austragsleitung 11 in Verbindung stehen.

Im Bereich eines die Pumpkammer 6 von der Austragsleitung 11 trennenden Bodens 15 ist das Auslassventil 8 ausgebildet. Der Boden 15 ist bevorzugt Teil des Abschnittes 13, weiter bevorzugt die Kolbendecke ausbildend.

Die Austragsleitung 11 geht in einen zur Spenderachse x im Wesentlichen radial ausgerichteten Ausgabekanal 16 über, der in der Spendermündung 5 endet.

Der Spenderkopf 4 ist entlang der Spenderachse x relativ zu dem Spenderkörper 3 verlagerbar, stützt sich hierbei über eine Feder 17, insbesondere Druckfeder an dem Spenderkörper 3 ab. Über die in dem Ausführungsbeispiel als gesonderte Zylinderdruckfeder ausgebildete Feder 17 ist der Spenderkopf 4 in Richtung auf eine Ausfahrstellung belastet.

Darüber hinaus ist der Spenderkopf 4 relativ zu dem Spenderkörper 3 um die Spenderachse x drehbar, insbesondere um 90 Grad drehbar, aus einer Verschlussstellung in eine Durchlassstellung und umgekehrt.

Die in den Figuren 1 bis 6 der ersten Ausführungsform sowie in den Figuren 17 und 18 der zweiten Ausführungsform dargestellte Verschlussstellung in der Einfahrstellung des Spenderkopfes 4 ist bevorzugt die Auslieferungsstellung vor einer Erstbenutzung des Spenders 1. Diese Auslieferungsstellung kann gesichert sein über ein Originalitätssicherungsteil 18.

Das Originalitätssicherungsteil 18 ist in dem dargestellten Ausführungsbeispiel ein Originalitätsring 19, welcher außenseitig einen mit einem Spenderkörperhals 20 teleskopartig zusammenwirkenden Spenderkopfhals 21 unterhalb der Spendermündung 5 umfangsmäßig umgibt.

Der Originalitätsring 19 ist mit über den Umfang gleichmäßig verteilt ausgebildeten Materialbrücken 22 an dem Spenderkörper 3 angebunden, dies bevorzugt zufolge materialeinheitlicher und einstückiger Ausbildung von Originalitätsring 19 und Spenderkörper 3.

Die Materialbrücken 22 sind stegartig ausgebildet und formen in den in den Figuren 1 bis 18 gezeigten Ausführungsformen zugleich in Umfangsrichtung zueinander beabstandete Formschlussvorsprünge 31 aus.

In die Zwischenräume zwischen zwei jeweils aufeinander in Umfangsrichtung folgender Formschlussvorsprüngen 31 greift die zugewandte Randkante des Spenderkopfhalses 21 mit axial ausgerichteten Formschlussausformungen 23 ein.

Bei an dem Spenderkörper 3 angebundenem Originalitätsring 19 ist so der Spenderkopf 4 zufolge des Formschlusses zwischen den Formschlussausformungen 23 und den Formschlussvorsprüngen 31 drehgehemmt.

In dieser abgesenkten Verschlussstellung, die auch nach Entfernen des Originalitätssicherungsteils 18 wieder einnehmbar ist, ist der Spenderkopf 3 in der Einfahrstellung gesichert. Dies ist dadurch erreicht, dass in dieser Verschlussstellung wandungsaußenseitig an dem Austragsleitungs-Abschnitt 12 nach radial außen vorragende Sperrschultern 24 unterseitig gegen nach radial innen vorstehende Sperrabschnitte 25 des Spenderkörpers 3 treten. Der Spenderkopf 4 ist in dieser Stellung nicht in die Ausfahrstellung verlagerbar.

Auch sind in dieser Verschlussstellung die Durchströmöffnungen 14 des Abschnittes 12 verschlossen, dies zufolge Abdichtung gegen nach radial innen vorstehende Wandungsabschnitte des Abschnittes 13 (vgl. Figur 4).

Darüber hinaus ist in der abgesenkten Verschlussstellung eine Belüftungsöffnung 26 für den Behältnisraum geschlossen, zufolge umlaufender lippendichtungsartiger Anlage eines Spenderkörperabschnittes 27 an einem Dichtungs-Gegenabschnitt 28 des Spenderkopfes 4.

In eine Zwischenstellung gemäß Figur 19 zwischen der ausgefahrenen Stellung, vergleiche etwa Figur 15, und einer eingefahrenen Stellung, vergleiche etwa Figur 10, kann Luft über einen Luftweg L durch eine Belüftungsöffnung 32 in der Pumpkammerwandung 30 in das Innere des Behältnisses 2 eindringen. Diese Konstellation ist sowohl im Zuge eines Ausfahrens wie auch des Einfahrens gegeben. Diese Konstellation ergibt sich in gleicher Weise bei der zweiten Ausführungsform gemäß den Figuren 17 und 18, was nicht gesondert dargestellt ist.

Die Originalitätssicherung ist aufbrechbar zufolge willensbetontem Verdrehen des Spenderkopfes 4 aus der Verschlussstellung in die Durchlassstellung gemäß den Figuren 9 und 10. Hierbei werden über die Formschlussausformungen 23 die Materialbrücken 22 vom Spenderkörper 3 abgerissen. Der Originalitätsring 19 kann hiernach lose an dem Spenderkörper 3 anliegen, hierbei weder die Drehbarkeit noch die lineare Verlagerbarkeit des Spenderkopfes 4 einschränkend.

Auch kann der Originalitätsring 19 unter Nutzung einer laschenartigen Handhabe 29 gänzlich vom Spenderkörper 3 abgerissen werden.

Durch Verdrehen des Spenderkopfes 4 um, wie bevorzugt beispielsweise 90 Grad, wird der die Durchströmöffnungen 14 aufweisende Abschnitt 12 relativ zu dem den Pumpkolben 10 aufweisenden Abschnitt 13 mitgedreht, wodurch die Durchströmöffnungen 14 gemäß den Darstellungen in den Figuren 9 und 10 in eine Durchlassstellung verbracht werden. Die Mündungen der Durchströmöffnungen 14 sind hierbei in radialer Richtung beabstandet zu dem Wandungsabschnitt des Abschnittes 13. Dies ist beispielsweise zufolge einer Materialverjüngung der in dieser Stellung korrespondierenden Wandungsbereiche des Abschnittes 13 erreicht (vgl. Figur 11).

Zugleich sind die Sperrschultern 24 des Abschnittes 12 in eine Stellung drehverlagert, in welcher diese nicht mehr überfangen sind von den spenderkörperseitigen Sperrabschnitten 25 (vgl. Figur 12).

Der Spenderkopf 4 ist nach Verdrehen desselben aus der Verschlussstellung in die Durchlassstellung über die Feder 17 in Richtung auf die Ausfahrstellung belastet, wobei bei dieser Linearverlagerung des Spenderkopfes 4 über das Einlassventil 7 Masse in die Pumpkammer 6 eingesogen wird.

Der Spender 1 ist in dieser Stellung in der Gebrauchsstellung. Durch Absenken des Spenderkopfes 4 wird die Masse aus der Pumpkammer 6 über das Auslassventil 8 und durch die Durchströmöffnungen 14 über die Austragsleitung 11 ausgetragen.

Die Belüftungsöffnung 26 ist in der Ausfahrstellung des Spenderkopfes 4 frei, so dass über diese zwischen den teleskopartig zusammenwirkenden Abschnitten von Spenderkörper 3 und Spenderkopf 4 Luft in das Innere des Behältnisses 2 nachströmen kann.

Die Figuren 13 und 14 zeigen den Spender 1 in der gebrauchsbereiten Ausfahrstellung des Spenderkopfes 4.

Auch in dieser Ausfahrstellung kann insbesondere zur Erlangung einer Transportsicherung der Spenderkopf 4 zurück in eine Verschlussstellung gedreht werden. Diese Stellung ist beispielhaft in den Figuren 15 und 16 dargestellt.

Zudem sind in dieser Stellung zufolge Zusammenwirkung mit einem radial verengten Bereich des Abschnittes 13 die Durchströmöffnungen 14 verschlossen (vgl. Figur 15). Weiter ist auch in dieser Stellung die Axialverlagerung (Pumpbewegung) des Spenderkopfes 4 unterbunden, zufolge Abstützung der Sperrschultern 24 auf den Sperrabschnitten 25 des Spenderkörpers 3 (vgl. Figur 16).

Bei der Ausführungsform der Figuren 17 und 18 ist die Belüftungsöffnung 26 in diesen Figuren dargestellten abgesenkten Verschlussstellung durch eine an dem Abschnitt 12 ausgebildete Ringnut 33, die mit einem korrespondierenden Vorsprung 34 an der in diesem Bereich auch noch hochgezogenen Pumpkammerwandung 30 zusammenwirkt. Im Weiteren bildet derselbe, hier auch in diesem Bereich und bezüglich dieses Querschnitts flügelartig vergrößerte Bereich des Abschnittes 12 eine Innenaufnahme 35 für die Feder 17 aus. Während die Feder 17 bei der ersten Ausführungsform unterseitig des Spenderkörperabschnittes 27 aufsitzt, sitzt die Feder 17 bei der Ausführungsform der Figuren 17 und 18 unterseitig auf einer Innenschulter der Pumpkammerwandung 30 auf.

**Liste der Bezugszeichen**

| | | | |
|---|---|---|---|
| 1 | Spender | 26 | Belüftungsöffnung |
| 2 | Behältnis | 27 | Spenderkörperabschnitt |
| 3 | Spenderkörper | 28 | Dichtungs-Gegenabschnitt |
| 4 | Spenderkopf | 29 | Handhabe |
| 5 | Spendermündung | 30 | Pumpkammerwandung |
| 6 | Pumpkammer | 31 | Formschlussvorsprung |
| 7 | Einlassventil | 32 | Belüftungsöffnung |
| 8 | Auslassventil | 33 | Ringnut |
| 9 | Masse-Ansaugrohr | 34 | Vorsprung |
| 10 | Pumpkolben | 35 | Innenaufnahme |
| 11 | Austragsleitung | | |
| 12 | Abschnitt | | |
| 13 | Abschnitt | | |
| 14 | Durchströmöffnung | | |
| 15 | Boden | | |
| 16 | Ausgabekanal | L | Luftweg |
| 17 | Feder | V | Verlagerungsrichtung |
| 18 | Originalitätssicherungsteil | x | Spenderachse |
| 19 | Originalitätsring | | |
| 20 | Spenderkörperhals | | |
| 21 | Spenderkopfhals | | |
| 22 | Materialbrücken | | |
| 23 | Formschlussausformung | | |
| 24 | Sperrschulter | | |
| 25 | Sperrabschnitt | | |

## Patentansprüche

1. Spender (1) für flüssige bis pastöse Massen, mit einem Spenderkopf (4) und einem Spenderkörper (3), wobei der Spenderkopf (4) zur Durchführung einer Pumpbewegung in einer Verlagerungsrichtung relativ zu dem Spenderkörper (3) bewegbar ist und auch relativ zu dem Spenderkörper (3) drehbar ist, wobei weiter der Spender (1) eine Pumpkammer (6) mit einem Pumpkolben (10) und einem Einlass- (7) und einem Auslassventil (8) aufweist, wobei sich in einer Ausbringrichtung von Masse nach dem Auslassventil (8) eine Austragsleitung (11) anschließt, die in zwei zueinander bewegbare Abschnitte (12, 13) unterteilt ist, die zufolge einer Bewegung zueinander in eine Verschlussstellung, in der die Masse nicht ausbringbar ist, und eine Durchlassstellung, in der die Masse ausbringbar ist, versetzbar sind, wobei die Abschnitte (12, 13) an zugewandten Bereichen ineinandergesteckt angeordnet sind, unter Bildung eines Innenteils und eines Außenteils, und wobei ein Verschluss zwischen einer Außenwand des Innenteils und einer Innenwand des Außenteils herstellbar ist, wobei weiter die Abschnitte (12, 13) zu einem Wechsel zwischen der Verschlussstellung und der Durchlassstellung ohne eine Relativbewegung in der Verlagerungsrichtung zueinander bewegbar sind, **dadurch gekennzeichnet, dass** ein erster Abschnitt (13) fußseitig den Pumpkolben (10) trägt und nicht drehbar gegenüber dem Spenderkörper (3) jedoch in Achsrichtung verlagerbar in der Pumpkammer (6) geführt ist.

2. Spender (1) nach den Merkmalen des Oberbegriffes des Anspruches 1 oder nach Anspruch 1, wobei der Spender eine Belüftungsöffnung (26) für einen Vorratsraum aufweist, und wobei die Belüftungsöffnung (26) in der abgesenkten Verschlussstellung geschlossen ist, **dadurch gekennzeichnet, dass** die Belüftungsöffnung zufolge umlaufender lippendichtungsartiger Anlage eines Spenderkörperabschnittes (27) des Spenderkörpers (3) an einem Dichtungs-Gegenabschnitt (28) des Spenderkopfes (4) geschlossen ist.

3. Spender (1) nach einem der vorhergehenden Ansprüche, **dadurch gekennzeichnet, dass** die Abschnitte (12, 13) zu einem Wechsel zwischen der Verschlussstellung und der Durchlassstellung nur drehend zueinander bewegt sind.

4. Spender (1) nach einem der vorhergehenden Ansprüche, **dadurch gekennzeichnet, dass** der Spenderkopf (4) in der Verlagerungsrichtung zwischen einer Ausfahrstellung und einer Einfahrstellung bewegbar ist.

5. Spender (1) nach Anspruch 4, **dadurch gekennzeichnet, dass** die Bewegbarkeit zwischen der Ausfahrstellung und der Einfahrstellung in der Verschlussstellung blockiert ist.

6. Spender (1) nach einem der Ansprüche 4 oder 5, **dadurch gekennzeichnet, dass** die Verschlussstellung in der Ausfahrstellung einnehmbar ist.

7. Spender (1) nach einem der Ansprüche 4 oder 5, **dadurch gekennzeichnet, dass** die Verschlussstellung in der Einfahrstellung einnehmbar ist.

## Claims

1. A dispenser (1) for liquid to pasty substances with a dispenser head (4) and a dispenser body (3), wherein the dispenser head (4) is movable relative to the dispenser body (3) in a displacement direction in order to carry out a pumping motion, as well as rotatable relative to the dispenser body (3), wherein the dispenser (1) furthermore features a pump chamber (6) with a pump piston (10), an inlet valve (7) and an outlet valve (8), wherein a dispensing tube (11) is arranged downstream of the outlet valve (8) in a dispensing direction of the substance and said dispensing tube is divided into two sections (12, 13), which can be moved relative to one another and, as a result of a motion relative to one another, transferred into a closed position, in which the substance cannot be dispensed, and into an open position, in which the substance can be dispensed, wherein the sections (12, 13) are nested in one another at regions that face one another in order to form an inner part and an outer part, wherein a seal can be produced between an outer wall of the inner part and an inner wall of the outer part, and wherein the sections (12,13) can be moved relative to one another without a relative motion in the displacement direction in order to change between the closed position and the open position, **characterized in that** a first section (13) carries the pump piston (10) on its bottom side and is guided in the pump chamber (6) such that it is non-rotatable relative to the dispenser body (3), but displaceable in the axial direction.

2. The dispenser (1) according to the characteristics of the preamble of claim 1 or according to claim 1, wherein the dispenser features a ventilation opening (26) for a reservoir and wherein the ventilation opening (26) is shut in the lowered closed position, **characterized in that** the ventilation opening is shut as a result of the circumferential contact of a dispenser body section (27) of the dispenser body (3) with an opposite sealing section (28) of the dispenser head (4) similar to a lip seal.

3. The dispenser (1) according to one of the preceding claims, **characterized in that** the sections (12, 13) can only be rotationally moved relative to one another in order to change between the closed position and the open position.

4. The dispenser (1) according to one of the preceding claims, **characterized in that** the dispenser head (4) can be moved between an extended position and a retracted position in the displacement direction.

5. The dispenser (1) according to claim 4, **characterized in that** the mobility between the extended position and the retracted position is blocked in the closed position.

6. The dispenser (1) according to one of the claims 4 or 5, **characterized in that** the closed position can be assumed in the extended position.

7. The dispenser (1) according to one of the claims 4 or 5, **characterized in that** the closed position can be assumed in the retracted position.

## Revendications

1. Distributeur (1) pour produits liquides à pâteux, comprenant une tête de distributeur (4) et un corps de distributeur (3), dans lequel la tête de distributeur (4) peut se déplacer par rapport au corps de distributeur (3) dans une direction de déplacement pour effectuer un mouvement de pompage et peut également tourner par rapport au corps de distributeur (3), dans lequel en outre le distributeur (1) comprend une chambre de pompage (6) avec un piston de pompage (10), une valve d'admission (7) et une valve de sortie (8), dans lequel en aval de la valve de sortie (8) dans une direction de distribution de produit est raccordée une conduite de décharge (11) qui est divisée en deux tronçons (12, 13) déplaçables l'un par rapport à l'autre et qui par un mouvement de l'un par rapport à l'autre sont déplaçables dans une position de fermeture dans laquelle le produit ne peut pas être distribué et dans une position de passage dans laquelle le produit peut être distribué, dans lequel les tronçons (12, 13) sont, dans des zones tournées l'une vers l'autre, insérés l'un dans l'autre en formant une partie intérieure et une partie extérieure et dans lequel une fermeture peut être réalisée entre une paroi extérieure de la partie intérieure et une paroi intérieure de la partie extérieure, dans lequel en outre les tronçons (12, 13) peuvent être déplacés entre la position de fermeture et la position de passage sans mouvement relatif de l'un par rapport à l'autre dans la direction de déplacement, **caractérisé en ce qu'**un premier tronçon (13) porte du côté inférieur le piston de pompage (10) et est guidé dans la chambre de pompage (6) sans pouvoir tourner par rapport au corps de distributeur (3), mais en étant déplaçable dans la direction axiale.

2. Distributeur (1) selon les caractéristiques du préambule de la revendication 1 ou selon la revendication 1, dans lequel le distributeur présente une ouverture de ventilation (26) pour une chambre de stockage, et dans lequel l'ouverture de ventilation (26) est fermée dans la position abaissée de fermeture, **caractérisé en ce que** l'ouverture de ventilation est fermée par un contact en forme de joint à lèvres périphérique d'un section (27) du corps de distributeur (3) avec une contre-section d'étanchéité (28) de la tête de distributeur (4).

3. Distributeur (1) selon l'une des revendications précédentes, **caractérisé en ce que** pour un changement entre la position de fermeture et la position de passage, les tronçons (12, 13) ne sont déplacés l'un par rapport à l'autre que de manière rotative.

4. Distributeur (1) selon l'une des revendications précédentes, **caractérisé en ce que** la tête de distributeur (4) est déplaçable dans la direction de déplacement entre une position sortie et une position rétractée.

5. Distributeur (1) selon la revendication 4, **caractérisé en ce que** la possibilité de déplacement entre la position sortie et la position rétractée est bloquée en position de fermeture.

6. Distributeur (1) selon l'une des revendications 4 ou 5, **caractérisé en ce que** la position de fermeture peut être prise dans la position sortie.

7. Distributeur (1) selon l'une des revendications 4 ou 5, **caractérisé en ce que** la position de fermeture peut être prise dans la position rétractée.
